# EUROPÄISCHE PATENTSCHRIFT

(11) **EP 2 240 659 B1**
(45) Veröffentlichungstag und Bekanntmachung des Hinweises auf die Patenterteilung: **15.03.2017**
(21) Anmeldenummer: 09706988.4
(22) Anmeldetag: 29.01.2009
(51) Int. Cl.: E05C 9/20

(54) **TREIBSTANGENBESCHLAG MIT HANDHABBAREM KUPPLUNGSELEMENT**
ESPAGNOLETTE FITTING WITH MANUAL COUPLING ELEMENT
FERRURE DE CRÉMONE DOTÉE D'UN ÉLÉMENT DE COUPLAGE SUSCEPTIBLE D'ÊTRE MANIPULÉ

(30) Priorität: 01.02.2008 DE 202008001434 U
(43) Veröffentlichungstag der Anmeldung: 20.10.2010
(73) Patentinhaber: ROTO FRANK AG, 70771 Leinfelden-Echterdingen (DE)
(72) Erfinder: BEYER, Holger, 70619 Stuttgart (DE); BERTSCHE, Arnold, 70794 Filderstadt (DE)
(74) Vertreter: Grosse, Rainer
(86) Internationale Anmeldenummer: PCT/EP2009/000552
(87) Internationale Veröffentlichungsnummer: WO 2009/095228

(56) Entgegenhaltungen:
- EP-A- 0 740 039
- WO-A-2008/119450
- DE-A1- 2 408 311
- DE-A1- 2 548 140
- DE-A1- 10 063 384
- DE-A1- 19 830 849
- FR-A- 2 550 574

## Beschreibung

Die Erfindung betrifft einen Treibstangenbeschlag für ein Fenster, eine Tür oder dergleichen, mit mindestens einer Treibstange und mindestens einem mit der Treibstange mittels eines Kupplungselements verbundenen Beschlagelement, wobei zur Verbindung von Treibstange und Beschlagelement das Kupplungselement in Aufnahmen von Treibstange und Beschlagelement eingesetzt ist.

Um bei einem Treibstangenbeschlag eine Treibstange in auf die Größe des Fensters, der Tür oder dergleichen abgestimmter Position mit einem weiteren Beschlagelement, beispielsweise einer weiteren Treibstange, einer Eckumlenkung, einem Getriebe und so weiter zu verbinden, sind Verbindungskonstruktionen unterschiedlicher Art bekannt. Eine der bekannten Möglichkeiten besteht darin, ein Kupplungselement zu verwenden, das in Aufnahmen von Treibstange und Beschlagelement eingesetzt wird. Durch das Einsetzen werden die Aufnahmen von Treibstange und Beschlagelement miteinander gekuppelt, sodass die Treibstange bei ihrer Längsverlagerung das Beschlagelement spielfrei oder im Wesentlichen spielfrei mitverlagern kann. Das Einsetzen des Kupplungselements in die vorzugsweise miteinander fluchtenden Aufnahmen von Treibstange und Beschlagelement erfordert bei manueller Montage eine hinreichende Geschicklichkeit. Auch bei maschineller Montage sind besondere konstruktive Maßnahmen zu ergreifen, da das Kupplungselement relativ kleine Abmessungen hat und beim Einsetzen ganz oder weitestgehend in die Aufnahmen eintaucht.

Aus der WO 2008/119450 A geht ein Treibstangenbeschlag für ein Fenster, eine Tür oder dergleichen hervor, bei dem eine Treibstange mit einer Eckumlenkung gekuppelt wird. Zur Kupplung wird ein Kupplungselement verwendet, das einen Durchbruch der Treibstange durchgreift und in einen Einsteckschlitz eines Schlittens der Eckumlenkung eingesteckt ist.

Aus der EP-A-0740039 geht ein Treibstangenbeschlag für ein Fenster, eine Tür oder dergleichen hervor, bei dem eine mit Randzahnung versehene Treibstange zur Kupplung mit einem Getriebe in ein U-förmiges Kupplungsstück einer Getriebetreibstange eingesteckt wird.

Aus der DE 2548140 A geht eine längenverstellbare Kupplungsvorrichtung hervor, bei der ein Kupplungselement auf seiner einen Seite Stehbolzen und auf seiner anderen Seite Zähne aufweist. Die Stehbolzen werden in Aufnahmeöffnungen einer Treibstange eingesteckt und die Zähne in eine Gegenzahnung einer mit der genannten Treibstange zu kuppelnden Treibstange.

Aus der DE 2408311 A ist ein Fenster- und Türbeschlag bekannt, bei dem mit einer Treibstange ein Kupplungselement verschraubt wird, das in eine Zahnaufnahme einer weiteren Treibstange eingesteckt wird. Durch Festziehen der Schrauben wird das Kupplungselement mit an ihm ausgebildeten Zähnen mit Zähnen der Zahnaufnahme gekuppelt.

Der Erfindung liegt die Aufgabe zugrunde, ein Treibstangenbeschlag für ein Fenster, eine Tür oder dergleichen zu schaffen, bei dem das Kupplungselement für eine Verbindung von Treibstange und Beschlagelement einfach manuell und/oder maschinell gehandhabt werden kann.

Diese Aufgabe wird erfindungsgemäß dadurch gelöst, dass das Kupplungselement ein abbrechbares Handhabungsgriffelement aufweist, derart, dass das Kupplungselement einen Grundkörper aufweist, an dem das Handhabungsgriffelement über eine Sollbruchstelle angeordnet ist. Durch das Handhabungsgriffelement lässt sich das Kupplungselement sehr einfach manuell und/oder maschinell ergreifen und den Aufnahmen von Treibstange und Beschlagelement zuführen und in die Aufnahmen einsetzen. Bei diesen Vorgängen bleibt es aufgrund des Ergreifens am Handhabungsgriffelement sehr gut kontrollierbar, führbar und daher auch gut positionierbar. Der Einsetzvorgang, insbesondere Einsteckvorgang, in die Aufnahmen gestaltet sich bis hin zur Einsetzendposition sehr gut durchführbar, weil das Kupplungselement bis zuletzt - obwohl es im Wesentlichen in den Aufnahmen "verschwindet" - optimal aufgrund des Ergreifens am Handhabungsgriffelement kontrollierbar ist. Ist der Einsetzvorgang abgeschlossen, so lässt sich das Handhabungsgriffelement abbrechen, das heißt, sobald das Kupplungselement seine endgültige Montageposition aufweist, wird das Handhabungsgriffelement nicht mehr benötigt und ist daher durch ein Abbrechen entfernbar. Durch die Sollbruchstelle lässt sich das Abbrechen des Handhabungsgriffelements sehr einfach und positionsgenau vornehmen, das heißt beim Abbrechen des Handhabungsgriffelements verbleibt kein störender Rest am Grundkörper bestehen, da die Bruchstelle durch die Sollbruchstelle vorgegeben ist.

Eine Weiterbildung der Erfindung sieht vor, dass Grundkörper und Handhabungsgriffelement einstückig miteinander ausgebildet sind. Bevorzugt handelt es sich bei dem Kupplungselement um ein Druckgusselement, insbesondere aus Metall, vorzugsweise ein Zinkdruckgusselement. Alternativ ist es auch denkbar, dass das Kupplungselement einstückig aus Kunststoff, insbesondere im Spritzgussverfahren, hergestellt wird.

Nach einer Weiterbildung der Erfindung ist vorgesehen, dass das Kupplungselement ein Einsteckelement ist. Demzufolge erfolgt das Einsetzen in die Aufnahmen von Treibstange und Beschlagelement durch Einstecken.

Nach einer bevorzugten Ausgestaltung der Erfindung ist vorgesehen, dass das Kupplungselement als Kupplungsstift ausgebildet ist. Der Kupplungsstift wird entlang seiner Längserstreckung zum Kuppeln von Treibstange und Beschlagelement in die zugeordneten Aufnahmen eingesteckt.

Bevorzugt ist vorgesehen, dass der Grundkörper eine in Einsetzrichtung, insbesondere Einsteckrichtung, verlaufende Längserstreckung aufweist. Auch das Handhabungsgriffelement weist bevorzugt eine in Einsetzrichtung, insbesondere Steckrichtung, verlaufende Längserstreckung auf. Vorteilhaft ist, wenn die Längserstreckungen von Grundkörper und Handhabungsgriffelement gleichgerichtet verlaufen und aneinander anschließen. Mithin schließt sich an die Längserstreckung des Grundkörpers das Handhabungsgriffelement in Richtung der Längserstreckung an, wobei das Handhabungsgriffelement ebenfalls eine Längserstreckung aufweist, die mit der Längserstreckung des Grundkörpers gleichgerichtet verläuft. Ein Anfassen am Handhabungsgriffelement, sei es manuell oder maschinell, behindert somit ein Einsetzen, insbesondere Einstecken, des Grundkörpers in die Aufnahmen von Treibstange und Beschlagelement nicht.

Ferner ist es vorteilhaft, wenn mindestens eine der Aufnahmen von Treibstange und/oder Beschlagelement mehrere, in Längsrichtung der Treibstange voneinander beabstandete Einstecksitze für das Kupplungselement aufweist. Je nach gewähltem Einstecksitz, in die das Kupplungselement eingebracht ist, resultiert eine entsprechende Kupplungssituation von Treibstange und Beschlagelement, das heißt, die Treibstange wird in Abhängigkeit vom gewählten Einstecksitz entsprechend positioniert mit dem Beschlagelement verbunden, wodurch Längenanpassungen bewirkt werden können.

Es ist vorteilhaft, wenn das Handhabungsgriffelement stiftförmig ausgebildet ist. Der Stift zeigt eine Längserstreckung auf, die mit der Längserstreckung der Steckrichtung zum Einstecken des Grundkörpers übereinstimmt, sodass ein sehr gut geführtes und positionsgenaues Einstecken des Grundkörpers in die Aufnahmen ermöglicht ist.

Bevorzugt weist das Handhabungsgriffelement eine freie Stirnseite auf, die eine Einschlagfläche bildet. Mithin lässt sich das Kupplungselement durch Ergreifen am Handhabungsgriffelement in die Aufnahmen einstecken und anschließend durch Einschlagen fixieren, indem mit einem Schlagwerkzeug auf die Stirnseite des Handhabungsgriffelements geschlagen wird. Die Stirnseite stellt daher die Einschlagfläche dar. Anschließend, wenn durch das Einschlagen das Kupplungselement bevorzugt in mindestens einer Aufnahme verrastet, kann das Handhabungsgriffelement anschließend durch Schrägbeaufschlagung, beispielsweise mittels des Schlagwerkzeugs, abgeschlagen/abgebrochen werden.

Schließlich ist es vorteilhaft, wenn das Kupplungselement einen Einsetzbegrenzungskragen aufweist, an dem das Handhabungsgriffelement befestigt ist. Der Einsetzvorgang in die Aufnahmen wird durch den Einsetzbegrenzungskragen begrenzt, sodass eine definierte Einsetzposition erzielt wird. Da sich an den Einsetzbegrenzungskragen das Handhabungsgriffelement anschließt, verbleibt auch nach Abbrechen des Handhabungsgriffelements der Einsatzbegrenzungskragen am Grundkörper und wirkt weiterhin als Einsetzpositionsanschlag.

Die Zeichnungen veranschaulichen die Erfindung anhand eines Ausführungsbeispiels, und zwar zeigt:
- Figur 1: einen Abschnitt eines Treibstangenbeschlags in Explosionsdarstellung,
- Figur 2: ein Verbindungselement des Treibstangenbeschlags der Figur 1 und
- Figur 3: ein Kupplungselement des Treibstangenbeschlags der Figur 1.

Die Figur 1 zeigt einen Ausschnitt aus einem Treibstangenbeschlag 1, der eine Treibstange 2, ein Beschlagelement 3 und ein Kupplungselement 4 aufweist. Das Beschlagelement 3 ist im dargestellten Ausführungsbeispiel als Eckumlenkung 5 ausgebildet. Die nur teilweise dargestellte Eckumlenkung 5 besitzt ein winkelförmiges Grundelement 6 mit zwei Schenkeln 7 und 8, wobei an den Schenkeln 7 und 8 jeweils ein Verbindungselement 9 längsverschieblich geführt ist. Die Figur 1 zeigt lediglich ein Verbindungselement 9 am Schenkel 7. An Schenkel 7 ist das Verbindungselement 9 in Richtung des Doppelpfeils 10 geführt. Die beiden Verbindungselemente 9 sind mittels einer flexiblen, jedoch längsstarren, im Grundelement 6 verlaufenden Verbindung miteinander gekuppelt, sodass ein Verschieben des einen Verbindungselements 9 eine entsprechende Verschiebung des anderen Verbindungselements 9 herbeiführt.

Die Treibstange 2 wird mittels des Kupplungselements 4 mit dem Verbindungselement 9 - wie nachstehend näher beschrieben - gekuppelt, sodass eine Längsverlagerung der Treibstange 2, beispielsweise mittels eines nicht dargestellten Getriebes, zu einer entsprechenden Verlagerung des Verbindungselements 9 führt, wodurch das andere, aus der Figur 1 nicht hervorgehende Verbindungselement entsprechend verlagert wird, und ein weiteres Beschlagelement, beispielsweise eine Treibstange, bewegen kann. Die Treibstange 2 weist eine Aufnahme 11 auf, die als Durchgangsloch 12 ausgebildet ist. Das Verbindungselement 9 weist eine Aufnahme 13 auf, die als langlochartige Vertiefung 14 ausgebildet ist, die an ihren Vertiefungswänden 15, 16 mit in Richtung des Doppelpfeils 11 verlaufendem Abstand zueinander angeordnete Rippen 17 aufweist (Figur 2).

Das Kupplungselement 4 besitzt einen Grundkörper 18 (Figur 3) und ein vom Grundkörper 18 einstückig ausgehendes, abbrechbares Handhabungsgriffelement 19. Der Grundkörper 18 weist eine Längserstreckung 20 auf, er ist insbesondere stiftförmig gestaltet, das heißt, das Kupplungselement 4 ist als Kupplungsstift 21 ausgebildet, der in Richtung seiner Längserstreckung 20 in die Aufnahmen 11 und 13 eingesteckt werden kann. Auf das Einstecken wird nachstehend noch näher eingegangen. Das stiftförmig ausgebildete Handhabungsgriffelement 19 weist eine Längserstreckung 22 auf, die mit der Längserstreckung 20 des Grundkörpers 18 fluchtet. Der Kupplungsstift 21 ist - wie aus Figur 3 ersichtlich - vorzugsweise als Mehrkantstift ausgebildet. Er ist über eine Querschnittsverjüngung 23, die eine Sollbruchstelle 24 bildet, mit dem Grundkörper 18 verbunden. Der Grundkörper 18 weist - im Anschluss an die Sollbruchstelle 24 - einen Einsetzbegrenzungskragen 25 auf, an den sich ein im Wesentlichen kreiszylindrischer Abschnitt 26 anschließt. An den Abschnitt 26 schließt sich ein Flachsteg 27 an, dessen Seitenwände 28, 29 (Vorderseite und Rückseite) mit in Richtung der Längserstreckung 20 verlaufenden Rippen 30 versehen sind, die zueinander beabstandet verlaufen. Im Bereich des freien Endes 31 weisen die Rippen 30 die Rippenhöhe verkleinernde Einsenkungen 32 derart auf, dass Hintergriffskanten 33 in der vorderen Zone des freien Endes 31 ausgebildet werden.

Für eine Montage des Treibstangenbeschlags 1 wird entsprechend Figur 1 die Treibstange 2 gemäß Pfeil 34 auf die Eckumlenkung 5 aufgelegt, derart, dass die Ausnehmungen 11 und 13 miteinander fluchten, wobei aufgrund der als langlochartige Vertiefung 14 ausgebildeten Aufnahme 13 unterschiedliche Längspositionen (Doppelpfeil 35) der Treibstange 2 zum Verbindungselement 9 möglich sind. Anschließend wird bei einer manuellen Montage das Kupplungselement 4 vom Monteur am Handhabungsgriffelement 19 ergriffen und in Richtung des Pfeils 36 in die Aufnahme 11 und in die Aufnahme 13 eingeschoben, wobei die Rippen 30 des Kupplungselements 4 in die Zwischenräume zwischen den Rippen 17 der Aufnahme 13 des Verbindungselements 9 treten. Das Einstecken erfolgt derart weit, dass der kreiszylindrische Abschnitt 26 des Kupplungselements 4 in das kreisförmige Durchgangsloch 12 der Treibstange 2 eintritt, wobei sich der Einsetzbegrenzungskragen 25 auf der Oberseite 37 der Treibstange 2 abstützt. In dieser Position hinterrasten die Hintergriffskanten 33 des Kupplungselements 4 entsprechende, nicht dargestellte Hintergriffsstufen in der Aufnahme 13, sodass ein fester Halt des Kupplungselements 4 am Verbindungselement 9 gewährleistet ist. Sofern das Hinterrasten nicht durch einfaches Einstecken herbeigeführt werden kann, ist es möglich, dass der Monteur zunächst ein manuelles Einstecken des Kupplungselements 4 in die Aufnahme 13 vornimmt, soweit dies ohne großen Kraftaufwand möglich ist und anschließend eine freie Stirnseite 38 des Handhabungsgriffelements 19 mittels eines Schlagwerkzeugs beaufschlagt, um das Verrasten herbeizuführen. Die Stirnseite 38 bildet demzufolge eine Einschlagfläche 39. Wenn der Einsetzvorgang, insbesondere Einsteck- beziehungsweise Einschlagvorgang, beendet ist, bricht der Monteur das Handhabungsgriffelement 19 an der Sollbruchstelle 24 ab. Dieses Abbrechen kann auch dadurch erfolgen, dass er bei Verwendung eines Schlagwerkzeugs schräg auf das Handhabungsgriffelement 19 schlägt. Aufgrund der vorstehend erwähnten Vorgehensweise lässt sich das Kupplungselement 4 auf sehr einfache Weise manipulieren, wobei das nach der Montage nicht mehr erforderliche Handhabungsgriffelement 19 durch Abbrechen entfernt wird.

Sofern eine Montage nicht auf manuelle Weise, sondern maschinell erfolgt, wird in entsprechender Weise vorgegangen, wobei das Ergreifen des Handhabungsgriffelements 19 mittels eines geeigneten Manipulierungswerkzeuges erfolgt. Entsprechend nimmt dieses Manipulierungswerkzeug auch das Abbrechen des Handhabungsgriffelements 19 nach der Montage vor.

## Patentansprüche

1. Treibstangenbeschlag für ein Fenster, eine Tür oder dergleichen, mit mindestens einer Treibstange und mindestens einem mit der Treibstange mittels eines Kupplungselements verbundenen Beschlagelement, wobei zur Verbindung von Treibstange und Beschlagelement das Kupplungselement in Aufnahmen von Treibstange und Beschlagelement eingesetzt ist, **dadurch gekennzeichnet, dass** das Kupplungselement (4) ein abbrechbares Handhabungsgriffelement (19) aufweist, derart, dass das Kupplungselement (4) einen Grundkörper (18) aufweist, an dem das Handhabungsgriffelement (19) über eine Sollbruchstelle (24) angeordnet ist.

2. Treibstangenbeschlag nach Anspruch 1, **dadurch gekennzeichnet, dass** Grundkörper (18) und Handhabungsgriffelement (19) einstückig miteinander ausgebildet sind.

3. Treibstangenbeschlag nach einem der vorhergehenden Ansprüche, **dadurch gekennzeichnet, dass** das Kupplungselement (4) ein Einsteckelement ist.

4. Treibstangenbeschlag nach einem der vorhergehenden Ansprüche, **dadurch gekennzeichnet, dass** das Kupplungselement (4) als Kupplungsstift (21) ausgebildet ist.

5. Treibstangenbeschlag nach einem der vorhergehenden Ansprüche, **dadurch gekennzeichnet, dass** der Grundkörper (18) eine in Einsetzrichtung, insbesondere Einsteckrichtung, verlaufende Längserstreckung (20) aufweist.

6. Treibstangenbeschlag nach einem der vorhergehenden Ansprüche, **dadurch gekennzeichnet, dass** das Handhabungsgriffelement (19) eine in Einsetzrichtung, insbesondere in Steckrichtung, verlaufende Längserstreckung (22) aufweist.

7. Treibstangenbeschlag nach den vorhergehenden Ansprüchen 5 und 6, **dadurch gekennzeichnet, dass** die Längserstreckungen (19, 22) von Grundkörper (18) und Handhabungsgriffelement (19) gleichgerichtet verlaufen und aneinander anschließen.

8. Treibstangenbeschlag nach einem der vorhergehenden Ansprüche, **dadurch gekennzeichnet, dass** mindestens eine der Aufnahmen (11, 13) von Treibstange (2) und/oder Beschlagelement (3) mehrere, in Längsrichtung der Treibstange (2) voneinander beabstandete Einstecksitze für das Kupplungselement (4) aufweist.

9. Treibstangenbeschlag nach einem der vorhergehenden Ansprüche, **dadurch gekennzeichnet, dass** das Handhabungsgriffelement (19) stiftförmig ausgebildet ist.

10. Treibstangenbeschlag nach einem der vorhergehenden Ansprüche, **dadurch gekennzeichnet, dass** das Kupplungselement (4) einen Einsetzbegrenzungskragen (25) aufweist, an den sich das Handhabungsgriffelement (19) anschließt.

## Claims

1. Connecting rod fitting for a window, a door or the like, comprising at least one connecting rod and at least one fitting element that is connected to the connecting rod by means of a coupling element, wherein the coupling element is inserted in receptacles of the connecting rod and the fitting element for the purpose of connecting the connecting rod to the fitting element, **characterised in that** the coupling element (4) comprises a snap-off handling grip element (19), in such a manner that the coupling element (4) comprises a basic body (18), with the handling grip element (19) being arranged on said basic body (18) via a predetermined breaking point.

2. The connecting rod fitting according to claim 1, **characterised in that** the basic body (18) and the handling grip element (19) are formed integrally with one another.

3. The connecting rod fitting according to any one of the preceding claims, **characterised in that** the coupling element (4) is a plug-in element.

4. The connecting rod fitting according to any one of the preceding claims, **characterised in that** the coupling element (4) is designed as a coupling pin (21).

5. The connecting rod fitting according to any one of the preceding claims, **characterised in that** the basic body (18) comprises a longitudinal extension (20) that runs in the insertion direction, more particularly in the plug-in direction.

6. The connecting rod fitting according to any one of the preceding claims, **characterised in that** the handling grip element (19) comprises a longitudinal extension (22) that runs in the insertion direction, more particularly in the plug direction.

7. The connecting rod fitting according to the preceding claims 5 and 6, **characterised in that** the longitudinal extensions (19, 22) of the basic body (18) and the handling grip element (19) extend in the same direction and are arranged adjacent to each other.

8. The connecting rod fitting according to any one of the preceding claims, **characterised in that** at least one of the receptacles (11, 13) of the connecting rod (2) and/or the fitting element (3) comprises a plurality of plug-in seats for the coupling element (4), said plug-in seats being spaced apart from each other in the longitudinal direction of the connecting rod (2).

9. The connecting rod fitting according to any one of the preceding claims, **characterised in that** the handling grip element (19) is designed in the form of a pin.

10. The connecting rod fitting according to any one of the preceding claims, **characterised in that** the coupling element (4) comprises an insertion limiting collar (25), with the handling grip element (19) being arranged adjacent to said insertion limiting collar (25).

## Revendications

1. Ferrure de bielle pour une fenêtre, une porte ou similaire, comprenant au moins une bielle et au moins un élément de ferrure relié à la crémone au moyen d'un élément de couplage, dans lequel pour relier la bielle et l'élément de ferrure, l'élément de couplage est inséré dans des réceptions de la crémone et de l'élément de ferrure, **caractérisé en ce que** l'élément de couplage (4) présente un élément de poignée de maniement (19) cassable de telle sorte que l'élément de couplage (4) présente un corps de base (18) sur lequel l'élément de poignée de maniement (19) est disposé sur une position de rupture (24).

2. Ferrure de bielle selon la revendication 1, **caractérisé en ce que** le corps de base (18) et l'élément de poignée de maniement (19) sont formés d'un seul tenant l'un avec l'autre.

3. Ferrure de bielle selon l'une des revendications précédentes, **caractérisé en ce que** l'élément de couplage (4) est un élément à enficher.

4. Ferrure de bielle selon l'une des revendications précédentes, **caractérisé en ce que** l'élément de couplage (4) est formé en tant que tige de couplage (21).

5. Ferrure de bielle selon l'une des revendications précédentes, **caractérisé en ce que** le corps de base (18) présente un prolongement longitudinal (20) allant dans la direction d'insertion, en particulier la direction d'enfichage.

6. Ferrure de bielle selon l'une des revendications précédentes, **caractérisé en ce que** l'élément de poignée de maniement (19) présente un prolongement longitudinal (22) allant dans la direction d'insertion, en particulier la direction d'enfichage.

7. Ferrure de bielle selon les revendications précédentes 5 et 6, **caractérisé en ce que** les prolongements longitudinaux (19, 22) du corps de base (18) et de l'élément de poignée de maniement (19) sont dirigés dans le même sens et se raccordent l'un à l'autre.

8. Ferrure de bielle selon l'une des revendications précédentes, **caractérisé en ce qu'**au moins une des réceptions (11, 13) de la bielle (2) et/ou de l'élément de ferrure (3) présente plusieurs sièges d'enfichage pour l'élément de couplage (4) à distance l'un de l'autre dans le sens longitudinal de la bielle (2).

9. Ferrure de bielle selon l'une des revendications précédentes, **caractérisé en ce que** l'élément de poignée de maniement (19) est en forme de tige.

10. Ferrure de bielle selon l'une des revendications précédentes, **caractérisé en ce que** l'élément de couplage (4) présente un col de délimitation d'enfichage (25) sur lequel l'élément de poignée de maniement (19) se raccorde.
